# FASCICULE DE BREVET EUROPEEN

(11) **EP 2 690 510 B1**
(45) Date de publication et mention de la délivrance du brevet: **01.02.2017**
(21) Numéro de dépôt: 12177696.7
(22) Date de dépôt: 24.07.2012
(51) Int. Cl.: G04B 27/02, G04B 27/04, G04F 7/08, G04B 31/008

(54) **Mécanisme d'affichage d'horlogerie**
Anzeigemechanismus für Uhr
Timepiece display mechanism

(43) Date de publication de la demande: 29.01.2014
(73) Titulaire: ETA SA Manufacture Horlogère Suisse, 2540 Grenchen (CH)
(72) Inventeur: Altenhoven, Thierry, 2800 Delémont (CH); Bettelini, Marco, 2515 Prêles (CH)
(74) Mandataire: Giraud, Eric

(56) Documents cités:
- CH-A- 188 369
- JP-A- 62 251 690

## Description

### Domaine de l'invention

L'invention concerne un mouvement d'horlogerie comportant une tige de mise à l'heure mobile longitudinalement et en rotation selon un axe de tige dans une platine, ledit mouvement comportant au moins un mécanisme de commande d'affichage lequel comporte au moins un compteur dont un axe pivote autour d'un axe de pivotement, ledit axe étant sécant avec ledit axe de tige.

L'invention concerne encore une pièce d'horlogerie comportant au moins un tel mouvement.

L'invention concerne le domaine des mécanismes d'affichage d'horlogerie, et tout particulièrement celui des chronographes.

### Arrière-plan de l'invention

Sur les pièces d'horlogerie à affichage multiple, l'implantation d'une pluralité de compteurs, dédiés chacun à l'affichage d'une grandeur particulière, pose souvent problème, dans certaines zones déjà très encombrées du mouvement, en particulier au voisinage de la tige de commande de mise à l'heure, et, dans certains cas, de commande de remontage ou/et d'ajustement d'autres grandeurs, quantième, jour, mois, fuseau, ou autre.

Il est alors connu d'implanter l'axe de pivotement d'un tel compteur sur la platine, lié au rouage de finissage. Cette disposition présente l'inconvénient d'un éloignement du rouage du mécanisme de commande d'affichage, dont le compteur est un des périphériques d'affichage, rouage qui est traditionnellement disposé au niveau d'un pont de rouage, et éloigné de la zone du rouage de finissage.

Le document JP 62 251690 A au nom de SEIKO EPSON Corp. décrit un mécanisme d'affichage permettant de corriger uniquement un affichage d'une pièce d'horlogerie principale tout en maintenant un autre affichage, par une opération unique en réglant le couple de freinage d'une bascule de commande à une valeur supérieure à celle du couple de glissement d'un mécanisme coulissant. Lors de la traction de la tige de remontoir, un mécanisme de commutation transmet la rotation de la tige, par un pignon coulant, à une roue des heures pour corriger l'affichage principal. Une bascule principale associée au pignon coulant comporte un ergot de coopération avec un mobile sautant. La bascule principale a pour effet d'empêcher la transmission d'une rotation de la roue des heures principale, provoquée par la correction principale, à une roue des heures subordonnée, dont le réglage est possible par un poussoir annexe coopérant avec une bascule secondaire comportant un crochet agencé pour son attelage avec un crochet complémentaire de la bascule principale.

### Résumé de l'invention

L'invention se propose d'améliorer l'implantation d'un tel compteur, en le logeant au plus près du mécanisme de commande de mise à l'heure, de façon à pouvoir couvrir un diamètre d'affichage le plus grand possible, tout en améliorant la qualité des pivotements par rapport à l'art antérieur.

L'invention se propose, encore, de rendre le compteur proche de la tige, indépendant du rouage de finissage.

A cet effet, l'invention concerne un mouvement d'horlogerie comportant une tige de mise à l'heure mobile longitudinalement et en rotation selon un axe de tige dans une platine, ledit mouvement comportant au moins un mécanisme de commande d'affichage lequel comporte au moins un compteur dont un axe pivote autour d'un axe de pivotement, ledit axe étant sécant avec ledit axe de tige, caractérisé en ce que ledit axe est agencé pour pivoter dans une première pierre dont une première portée externe est chassée dans ladite platine, et dont une deuxième portée externe est agencée pour guider en pivotement l'alésage d'une roue de renvoi de mise à l'heure commandable par ladite tige.

L'invention concerne encore une pièce d'horlogerie comportant au moins un tel mouvement, caractérisé en ce que ladite pièce est une montre-bracelet.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en vue de face, une pièce d'horlogerie constituée par une montre-bracelet, munie d'une tige de mise à l'heure à 3h, et comportant un compteur d'affichage également disposé à 3h, très proche du système de mise à l'heure ;
- la figure 2 représente, de façon schématisée et en vue en coupe selon un plan passant par l'axe de la tige et perpendiculaire au plan de la platine de la montre, un détail d'un mouvement comportant un tel compteur, et son interaction avec le mécanisme de mise à l'heure.

### Description détaillée des modes de réalisation préférés

L'invention concerne un mouvement 100 d'horlogerie.

Ce mouvement 100 comporte une tige de mise à l'heure 2 mobile longitudinalement et en rotation selon un axe de tige T dans une platine 3.

Le mouvement 100 comporte au moins un mécanisme de commande d'affichage 200, lequel comporte au moins un compteur 1 dont un axe 4 pivote autour d'un axe de pivotement D.

Cet axe 4 est sécant avec l'axe de tige T.

Selon l'invention, cet axe 4 pivote dans une première pierre 6. Cette première pierre 6 est montée dans l'axe T de la tige 2, elle comporte une première portée 61 externe qui est chassée dans la platine 3, et une deuxième portée 62 externe qui guide en pivotement l'alésage 71 d'une roue de renvoi de mise à l'heure 7 commandable par la tige 2. De préférence, tel que visible sur la figure 2, la première portée 61 externe et la deuxième portée 62 externe sont juxtaposées, et forment ensemble une surface de révolution autour de l'axe de pivotement D. De préférence, la première portée 61 et la deuxième portée 62 externe sont cylindriques et de même diamètre.

Dans une réalisation préférée, la platine 3 comporte, selon l'axe de pivotement D, un alésage 31 dans lequel est chassée la première portée 61. La platine 3 comporte classiquement, selon l'axe de tige T, un premier alésage avant 32 de guidage d'une première portée avant 22 de la tige 2 et un deuxième alésage arrière 33 de guidage d'une deuxième portée arrière 23 de la tige 2.

De façon préférée, la pierre 6 est tout entière d'un seul côté du premier alésage avant 32, du côté d'une première extrémité 46 de l'arbre 4, tel que visible sur la figure 2. C'est à proximité de cette première extrémité 46 que l'axe 4 est guidé, par un bobineau 41 qu'il comporte, dans un alésage 64 de la première pierre 6. De préférence, ce bobineau 41 est guidé dans une surface intérieure qui est au même niveau que la première portée 61 externe, le bobineau est ainsi fermement maintenu, sans être en porte-à-faux par rapport à la platine 3. La pierre 6 comporte une face d'extrémité 63 qui est en retrait du premier alésage avant 62, ou tangente avec lui. Cette disposition permet notamment, lors du montage, de passer une broche dans l'alésage 62 avant le montage de la tige, de façon à limiter la course de chassage de la première pierre 6 dans l'alésage 31 de la platine 3, ce qui assure automatiquement la cote de longueur souhaitée pour chacune des portées 61 et 62.

En somme, la première pierre 6 a une triple fonction :
- la première portée 61 de son diamètre extérieur est utilisée pour la tenue de la première pierre 6 dans la platine 3 ;
- la deuxième portée 62 de son diamètre extérieur est utilisée pour le pivotement du renvoi de mise à l'heure 7 ;
- le diamètre intérieur 64 est utilisé pour le pivotement du bobineau 41 de l'axe 4.

Dans une réalisation particulière, la platine 3 comporte au moins un filet 34 agencé pour coopérer, à frottement minimal, avec une portée d'appui 74 de la roue de renvoi de mise à l'heure 7, pour la limitation d'ébat de cette roue de renvoi de mise à l'heure 7 par rapport à la platine 3.

Le mouvement 100 comporte de préférence un pont de rouage 9, qui comporte une deuxième pierre 91 dans laquelle pivote un pivot 42 que comporte l'axe 4 à une deuxième extrémité 47 opposée à la première extrémité 46.

Le mécanisme de commande d'affichage 200 comporte un rouage engrenant avec une denture 44 que comporte une roue de compteur 43 solidaire en pivotement de l'axe 4, et qui est située à proximité immédiate du pont de rouage 9. Cette disposition est un avantage, car, dans un cas particulier où le mécanisme de commande d'affichage 200 est un mécanisme de chronographe, il est ainsi possible de motoriser l'axe 4 du compteur à la hauteur de ce pont de rouage 9, de façon équivalente aux autres compteurs, ce qui n'était pas le cas dans l'art antérieur où l'implantation d'un compteur dans l'alignement de la tige imposait un déport d'altitude par rapport aux autres compteurs.

Tel que visible sur la figure 2, la roue de renvoi de mise à l'heure 7 comporte une denture 72 agencée pour engrener, dans certaines positions longitudinales de la tige 2, avec une denture frontale 81 que comporte un pignon coulant 8 assujetti en pivotement à la tige 2 autour du axe de tige T et mobile longitudinalement selon l'axe de tige T, par un agencement classique de carré mâle 21 de la tige 2 coopérant avec un carré femelle 82 du pignon coulant 8.

De préférence, l'axe 4 porte, à sa première extrémité 46 distale au-delà de la deuxième portée 62 de la première pierre 6, une portée d'aiguille 45 pour la réception d'une aiguille 5 d'affichage du compteur 1.

L'invention trouve une application avantageuse, mais non limitative, quand le mécanisme de commande d'affichage 200 est un mécanisme de chronographe.

L'invention concerne encore une pièce d'horlogerie 300, comportant au moins un tel mouvement 100, et en particulier une pièce 300 qui est une montre-bracelet.

En somme, l'invention permet d'avoir une aiguille 5 de compteur 1 sur l'axe T de la tige de mise à l'heure 2, tout particulièrement dans la position à 3h de celle-ci par rapport à la montre 300.

L'invention permet de motoriser l'axe du compteur à la hauteur du pont de rouage 9, comme les autres compteurs du mécanisme de commande d'affichage 200.

L'axe 4 du compteur 1 est ainsi rendu indépendant de ces autres compteurs.

Le renvoi de mise à l'heure 7 bénéficie d'un pivotement de qualité sur la deuxième portée 62 de la première pierre 6, contrairement à de nombreuses réalisations usuelles où le coussinet est souvent une goutte usinée directement dans la platine 3, et est sujette à l'usure.

L'engrènement du pignon coulant 8 sur le renvoi de mise à l'heure 7 se fait directement, et de façon très compacte, le mouvement 100 ainsi réalisé est de faible hauteur.

L'invention permet, encore, l'utilisation d'un axe 4 standard, qui pivote sur la platine 3 et sur le pont de rouage 9.

## Revendications

1. Mouvement (100) d'horlogerie comportant une tige de mise à l'heure (2) mobile longitudinalement et en rotation selon un axe de tige (T) dans une platine (3), ledit mouvement (100) comportant au moins un mécanisme de commande d'affichage (200) lequel comporte au moins un compteur (1) dont un axe (4) pivote autour d'un axe de pivotement (D), ledit axe (4) étant sécant avec ledit axe de tige (T), **caractérisé en ce que** ledit axe (4) est agencé pour pivoter dans une première pierre (6) dont une première portée (61) externe est chassée dans ladite platine (3), et dont une deuxième portée (62) externe est agencée pour guider en pivotement l'alésage (71) d'une roue de renvoi de mise à l'heure (7) commandable par ladite tige (2).

2. Mouvement (100) selon la revendication précédente, **caractérisé en ce que** ladite platine (3) comporte, selon ledit axe de pivotement (D) un alésage (31) dans lequel est chassée ladite première portée (61), et, selon ledit axe de tige (T) un premier alésage avant (32) de guidage d'une première portée avant (22) de ladite tige (2) et un deuxième alésage arrière (33) de guidage d'une deuxième portée arrière (23) de ladite tige (2), et **en ce que** ladite pierre (6) est tout entière d'un seul côté dudit premier alésage avant (32), et que ladite pierre (6) comporte une face d'extrémité (63) qui est en retrait dudit premier alésage avant (62) ou tangente avec lui.

3. Mouvement (100) selon l'une des revendications précédentes, **caractérisé en ce que** ladite première portée (61) externe et ladite deuxième portée (62) externe sont juxtaposées, et forment ensemble une surface de dudit axe de pivotement (D).

4. Mouvement (100) selon la revendication précédente, **caractérisé en ce que** ladite première portée (61) et ladite deuxième portée (62) sont cylindriques et de même diamètre.

5. Mouvement (100) selon l'une des revendications précédentes, **caractérisé en ce que** ladite platine (3) comporte au moins un filet (34) agencé pour coopérer, à frottement minimal, avec une portée d'appui (74) de ladite roue de renvoi de mise à l'heure (7), pour la limitation d'ébat de ladite roue de renvoi de mise à l'heure (7) par rapport à ladite platine (3).

6. Mouvement (100) selon l'une des revendications précédentes, **caractérisé en ce qu'**il comporte un pont (9) comportant une deuxième pierre (91) dans laquelle pivote un pivot (42) que comporte ledit axe (4) à une deuxième extrémité (47) opposée à une première extrémité (46) près de laquelle ledit axe (4) coopère, par un bobineau (41), avec un alésage (64) de ladite première pierre (6), et **en ce que** ledit mécanisme de commande d'affichage (200) comporte un rouage engrenant avec une denture (44) que comporte une roue de compteur (43) solidaire en pivotement dudit axe (4) et à proximité immédiate dudit pont (9).

7. Mouvement (100) selon l'une des revendications précédentes, **caractérisé en ce que** ladite roue de renvoi de mise à l'heure (7) comporte une denture (72) agencée pour engrener, dans certaines positions longitudinales de ladite tige (2), avec une denture frontale (81) que comporte un pignon coulant (8) assujetti en pivotement à ladite tige (2) autour dudit axe de tige (T) et mobile longitudinalement selon ledit axe de tige (T).

8. Mouvement (100) selon l'une des revendications précédentes, **caractérisé en ce que** ledit axe (4) porte, à une première extrémité (46) distale au-delà de ladite deuxième portée (62) de ladite première pierre (6), une portée d'aiguille (45) pour la réception d'une aiguille (5) d'affichage dudit compteur (1).

9. Mouvement (100) selon l'une des revendications précédentes, **caractérisé en ce que** ledit mécanisme de commande d'affichage (200) est un mécanisme de chronographe.

10. Pièce d'horlogerie (300) comportant au moins un mouvement (100) selon l'une des revendications précédentes, **caractérisé en ce que** ladite pièce (300) est une montre-bracelet.

## Patentansprüche

1. Uhrwerk (100), das einen Zeigerstellungsstift (2) umfasst, der in Längsrichtung und rotatorisch entlang einer Stiftachse (T) in einer Platine (3) beweglich ist, wobei das Werk (100) mindestens einen Anzeigesteuermechanismus (200) umfasst, der mindestens einen Zähler (1) aufweist, dessen eine Achse (4) sich um eine Drehachse (D) dreht, wobei die Achse (4) die Stiftachse (T) schneidet, **dadurch gekennzeichnet, dass** die Achse (4) dafür ausgelegt ist, sich in einem ersten Stein (6) zu drehen, wovon eine erste äußere Auflagefläche (61) in die Platine (3) getrieben ist und wovon eine zweite äußere Auflagefläche (62) dafür ausgelegt ist, die Bohrung (71) eines Zeigerstellgetrieberades (7), das durch den Stift (2) steuerbar ist, drehend zu führen.

2. Werk (100) nach dem vorhergehenden Anspruch, **dadurch gekennzeichnet, dass** die Platine (3) längs der Drehachse (D) eine Bohrung (31), in die die erste Auflagefläche (61) getrieben ist, und längs der Stiftachse (T) eine erste, vordere Bohrung (32) für die Führung einer ersten, vorderen Auflagefläche (22) des Stifts (2) und eine zweite, hintere Bohrung (33) für die Führung einer zweiten, hinteren Auflagefläche des Stifts (2) aufweist, und dass sich der Stein (6) vollständig auf einer einzigen Seite der vorderen ersten Bohrung (32) befindet, und dass der Stein (6) eine Stirnfläche (63) aufweist, die in die erste, vordere Bohrung (32) abgesenkt ist oder hierzu tangential ist.

3. Werk (100) nach einem der vorhergehenden Ansprüche, **dadurch gekennzeichnet, dass** die erste äußere Auflagefläche (61) und die zweite äußere Auflagefläche (62) nebeneinander liegen und gemeinsam eine Oberfläche der Drehachse (D) bilden.

4. Werk (100) nach dem vorhergehenden Anspruch, **dadurch gekennzeichnet, dass** die erste Auflagefläche (61) und die zweite Auflagefläche (62) zylindrisch sind und den gleichen Durchmesser haben.

5. Werk (100) nach einem der vorhergehenden Ansprüche, **dadurch gekennzeichnet, dass** die Platine (3) wenigstens eine Leiste (34) aufweist, das dafür ausgelegt ist, bei minimaler Reibung mit einer Stützauflagefläche (74) des Zeigerstellgetrieberades (7) zusammenzuwirken, um das Spiel des Zeigerstellgetrieberades (7) relativ zu der Platine (3) zu begrenzen.

6. Werk (100) nach einem der vorhergehenden Ansprüche, **dadurch gekennzeichnet, dass** es eine Brücke (9) umfasst, die einen zweiten Stein (91) aufweist, in dem sich ein Zapfen (42) dreht, den die Achse (4) an einem zweiten Ende (47) gegenüber einem ersten Ende (46) aufweist, in dessen Nähe die Achse (4) über eine zylindrische Tragweite (41) mit einer Bohrung (64) des ersten Steins (6) zusammenwirkt, und dass der Anzeigesteuermechanismus (200) ein Räderwerk umfasst, das mit einer Zahnung (44) in Eingriff steht, die ein Zählerrad (43) aufweist, das mit der Achse (4) drehfest und unmittelbar neben der Brücke (9) fest verbunden ist.

7. Werk (100) nach einem der vorhergehenden Ansprüche, **dadurch gekennzeichnet, dass** das Zeigerstellgetrieberad (7) eine Zahnung (72) aufweist, die dafür ausgelegt ist, an bestimmten Positionen in Längsrichtung des Stifts (2) mit einer vorderen Zahnung (81) in Eingriff zu gelangen, die einen Kupplungstrieb (8) aufweist, der an dem Stift (2) drehbar um die Stiftachse (T) und längs der Stiftachse (T) in Längsrichtung beweglich angebracht ist.

8. Werk (100) nach einem der vorhergehenden Ansprüche, **dadurch gekennzeichnet, dass** die Achse (4) an einem distalen ersten Ende (46) jenseits der zweiten Auflagefläche (62) des ersten Steins (6) eine Zeigerauflagefläche (45) für die Aufnahme eines Zeigers (5) der Anzeige des Zählers (1) trägt.

9. Werk (100) nach einem der vorhergehenden Ansprüche, **dadurch gekennzeichnet, dass** der Anzeigesteuermechanismus (200) ein Chronograph-Mechanismus ist.

10. Zeitmessgerät (300), das wenigstens ein Werk (100) nach einem der vorhergehenden Ansprüche umfasst, **dadurch gekennzeichnet, dass** das Gerät (300) eine Armbanduhr ist.

## Claims

1. Timepiece movement (100) comprising a time-setting stem (2) which is moveable longitudinally and in rotation along a stem axis (T) in a bottom plate (3), said movement (100) comprising at least one display control mechanism (200) which includes at least one counter (1), one arbour (4) of which pivots about a pivot axis (D), said arbour (4) being secant with said stem axis (T), **characterized in that** said arbour (4) is arranged to pivot in a first jewel (6), a first external shoulder (61) of which is driven into said bottom plate (3), and a second external shoulder (62) of which being arranged to pivotally guide the bore (71) of an intermediate time-setting wheel (7) controllable via said stem (2).

2. Movement (100) according to preceding claim, **characterized in that**, along said pivot axis (D), said bottom plate (3) includes a bore (31) into which said first shoulder (61) is driven and, along said stem axis (T), a first front bore (32) guiding a first front shoulder (22) of said stem (2) and a second back bore (33) guiding a second back shoulder (23) of said stem (2), and **in that** said jewel (6) is wholly on one side of said front bore (32), and **in that** said jewel (6) comprises an end face (63) which is recessed from said first front bore (62) or tangent thereto.

3. Movement (100) according to any of preceding claims, **characterized in that** said first external shoulder (61) and said second external shoulder (62) are juxtaposed and together form a surface of revolution about said pivot axis (D).

4. Mechanism (100) according to the preceding claim, **characterized in that** said first shoulder (61) and said second shoulder (62) are cylindrical and have the same diameter.

5. Movement (100) according to any of preceding claims, **characterized in that** said bottom plate (3) includes at least one fillet (34) arranged to cooperate, with minimum friction, with a bearing surface (74) of said intermediate time-setting wheel (7) to limit the shake of said intermediate time-setting wheel (7) relative to said bottom plate (3).

6. Movement (100) according to any of preceding claims, **characterized in that** it includes a bar (9) comprising a second jewel (91) in which there pivots a pivot (42) comprised in said arbour (4) at a second end (47), opposite a first end (46), close to which said arbour (4) cooperates, via a cylindrical running bearing (41), with a bore (64) of said first jewel (6), and **in that** said display control mechanism (200) includes a train meshing with a toothing (44) comprised in a counter wheel (43) which pivots integrally with said arbour (4) and in immediate proximity to said bar (9).

7. Movement (100) according to any of preceding claims, **characterized in that** said intermediate time-setting wheel (7) includes a toothing (72) arranged to mesh, in certain longitudinal positions of said stem (2), with a frontal toothing (81) comprised in a sliding pinion (8) which pivots integrally with said stem (2) about said stem axis (T) and is moveable longitudinally along said stem axis (T).

8. Movement (100) according to any of preceding claims, **characterized in that** said arbour (4) carries, at a first end (46) more distal from said second shoulder (62) of said first jewel (6), a hand bearing shoulder (45) for receiving a display hand (5) of said counter (1).

9. Movement (100) according to any of preceding claims, **characterized in that** said display control mechanism (200) is a chronograph mechanism.

10. Timepiece (300) including at least one movement (100) according to any of preceding claims, **characterized in that** said timepiece (300) is a wristwatch.
